# EUROPÄISCHE PATENTSCHRIFT

(11) **EP 1 114 212 B1**
(45) Veröffentlichungstag und Bekanntmachung des Hinweises auf die Patenterteilung: **04.07.2007**
(21) Anmeldenummer: 00927231.1
(22) Anmeldetag: 22.05.2000
(51) Int. Cl.: D02J 13/00, D02G 1/02

(54) **TEXTURIERMASCHINE**
TEXTURING MACHINE
MACHINE DE TEXTURATION

(30) Priorität: 27.05.1999 DE 19924282
(43) Veröffentlichungstag der Anmeldung: 11.07.2001
(73) Patentinhaber: Saurer GmbH & Co. KG, 41069 Mönchengladbach (DE)
(72) Erfinder: LENZ, Friedhelm, D-42369 Wuppertal (DE); LORENZ, Hellmut, D-42859 Remscheid (DE)
(74) Vertreter: Kahlhöfer, Hermann
(86) Internationale Anmeldenummer: PCT/EP2000/004638
(87) Internationale Veröffentlichungsnummer: WO 2000/073558

(56) Entgegenhaltungen:
- EP-A- 0 727 514
- EP-A- 0 744 481
- EP-A- 0 903 431
- FR-A- 2 320 999
- FR-A- 2 380 363
- US-A- 4 331 000
- US-A- 5 359 845

## Beschreibung

Die Erfindung betrifft eine Texturiermaschine nach dem Oberbegriff des Anspruchs 1.

Die Texturiermaschine ist aus der DE 31 21 959 bekannt.

Beim Texturieren soll einem im wesentlichen glatten Faden ein mehr textilmäßiges Aussehen und die damit verbundenen Eigenschaften aufgegeben werden. Das der Texturiermaschine zugelieferte Glattgarn wird hierzu in der Texturiermaschine durch ein Texturieraggregat verdrallt. Dieser Falschdrall wird sodann innerhalb einer Falschdrallzone in dem Faden fixiert, in dem der verdrallte Faden in einer Heizeinrichtung erwärmt wird. Im Anschluß an die Wärmebehandlung muß der Faden durch eine Kühleinrichtung wieder abgekühlt werden. Bei der bekannten Texturiermaschine wird hierzu der Faden wendelförmig an der Außenoberfläche eines Kühlrohres geführt. Das Kühlrohr ist Innen durch ein Kühlmedium gekühlt. Durch den wendelförmigen Verlauf des Fadens ist einerseits ein stabiler Fadenlauf in der Texturierzone und andererseits ein verbesserter Wärmeübergang zwischen Faden und Kühler erreichbar.

Bei derartigen Texturiermaschinen werden heute üblicherweise Heizeinrichtungen eingesetzt, die eine Heiztemperatur aufweisen, die oberhalb der Schmelztemperatur des Fadenmaterials liegt. Diese sogenannten Hochtemperaturheizer ermöglichen, daß trotz hoher Fadenlaufgeschwindigkeiten bis zu 1.200 m/min die Texturierzone relativ kurz gehalten werden kann. Neben der intensiven Erwärmung des Fadens ist es somit erforderlich, daß eine auf das Erhitzen des Fadens abgestimmte intensive Kühlung durch die Kühleinrichtung erfolgt.

Bei der bekannten Texturiermaschine aus der EP 0 744 481 wird daher vorgeschlagen, die Kühleinrichtung in zwei Zonen zu unterteilen. In einer ersten Zone sind eine Vielzahl von Öffnungen im Mantel eines Kühlrohres eingebracht. Dadurch wird erreicht, daß der am Außenumfang des Kühlrohres geführte Faden direkt mit einem Kühlmedium in Kontakt kommt. Diese Anordnung besitzt jedoch den Nachteil, daß dadurch ein erhöhter Anteil an flüchtigen Bestandteilen vom Faden gelöst wird, der nur durch eine zusätzliche Absaugeinrichtung aufgenommen und abgeführt werden kann. Desweiteren führt eine derartige direkte Beaufschlagung des Fadens mit dem Kühlmedium an dem Kühlrohr zu einem unruhigen Fadenlauf auch in der zweiten Zone, in welcher der Faden an der Außenoberfläche des Kühlrohres geführt ist.

FR-A-2 380 363 offenbart eine Vorrichtung zur Wärmebehandlung eines Fadens mit einer Gegenstromkühlung.

Demgemäß ist es Aufgabe der Erfindung, eine Texuriermaschine der eingangs genannten Art derart weiterzubilden, daß ein Faden auch bei hohen Fadengeschwindigkeiten und hoher Temperaturbelastung in der Heizeinrichtung möglichst auf kurzem Wege intensiv kühlbar ist.

Ein weiteres Ziel der Erfindung ist es, eine Texturiermaschine mit einer Kühleinrichtung zur Verfügung zu stellen, bei welcher eine Vielzahl von parallel nebeneinander angeordneten Kühlrohren auf einfache Weise durch eine Kühlmittelquelle versorgt werden können.

Diese Aufgabe wird erfindungsgemäß durch die Merkmale des Anspruchs 1 gelöst.

Der besondere Vorteil der Erfindung liegt darin, daß die Kühlwirkung des Kühlrohres zum Ablaufende hin intensiviert wird. Damit wird eine schockartige Abkühlung des Fadens bei Auflauf des Fadens auf das Kühlrohr vermieden. Da das vom Ablaufende zum Auflaufende hinströmende Kühlmedium bereits durch den ständigen Wärmetausch zwischen der Außenoberfläche und dem Kühlmedium erwärmt ist, wird von dem Kühlmedium das Auflaufende des Kühlrohres weniger gekühlt als das Ablaufende des Kühlrohres. Ein weiterer Vorteil liegt darin, daß der Faden beim Verlassen der Kühleinrichtung eine gleichmäßige Temperatur aufweist, da die Außenoberfläche des Kühlrohres im Ablaufende eine durch das zugeführte Kühlmedium bestimmte Temperatur aufweist. Durch das gegen die Fadenlaufrichtung strömende Kühlmedium wird erreicht, daß der an der Außenoberfläche geführte Faden auf eine ständig kühler werdende Oberfläche trifft und damit wirksamer abgekühlt wird, was sich besonders zur Fixierung der Kräuselung im Faden vorteilhaft auswirkt.

Es ist auch von Vorteil, daß das Kühlrohr nur an einem Ende mit der Kühlmedienquelle verbunden ist. Das gegenüberliegende Ende des Kühlrohres besitzt keinerlei Anschlüsse, so daß die Länge der Texturierzone im wesentlichen durch die Funktionslängen der Heizeinrichtung und des Kühlrohres abhängig sind. Das Außenrohr bildet hierbei die Außenoberfläche zur Führung des Fadens. Durch das im Innern des Außenrohres angeordnete Innenrohr wird ein Kühlmedium in das Außenrohr eingeleitet. Das Kühlmedium tritt durch einen Durchlaß im Bereich des Ablaufendes in die Kühlkammer ein und durchströmt die Kühlkammer bis zum Auflaufende des Kühlrohres. Dabei wird die Außenoberfläche des Außenrohres gekühlt.

Um eine gleichmäßige Kühlung der Außenoberfläche des Außenrohres zu erhalten, ist die erfindungsgemäße Texturiermaschine bevorzugt gemäß Anspruch 3 ausgeführt. Dabei wird die Außenoberfläche auf dem gesamten Umfang gleichmäßig durch das Kühlmedium in der Kühlkammer gekühlt.

Die Weiterbildung der Texturiermaschine gemäß Anspruch 4 zeichnet sich besonders dadurch aus, daß die Wärme von dem Außenrohr schnell abgeführt wird und zudem eine intensive Kühlung der Außenoberfläche erfolgt.

Der freie Strömungsquerschnitt des Innenrohres ist dabei bevorzugt mindestens doppelt so groß ausgeführt wie der freie Strömungsquerschnitt der Kühlkammer.

Durch die besonders vorteilhafte Weiterbildung der Texturiermaschine gemäß Anspruch 6 läßt sich ein geschlossener Kühlmediumkreislauf herstellen, wobei sämtliche Anschlüsse an einem Ende des Kühlrohres angebracht sind.

Bei einer besonders bevorzugten Ausbildung der Texturiermaschine wird als Kühlmedium eine Kühlluft verwendet. Dabei ist die Kühlmediumquelle durch ein Gebläse gebildet. Da das Kühlmedium eine Temperatur im Bereich von 10 bis 40° C aufweist, ist bei einer derartigen Ausführung der Erfindung bevorzugt die Umgebungsluft direkt als Kühlmedium zu verwenden. Die Kühleinrichtung zeichnet sich in diesem Fall durch ihren einfachen und doch sehr wirkungsvollen Aufbau aus.

In den Fällen, in denen die Texutiermaschine in einer Umgebung betrieben wird, die höhere Lufttemperaturen aufweist, läßt sich die erfindungsgemäße Texutiermaschine gemäß der Weiterbildung nach Anspruch 7 ausführen. Dabei wird eine Klimaanlage direkt als Kühlmediumquelle verwendet und mit dem Kühlrohr verbunden.

Bei Verwendung einer Kühlluft wird die Kühleinrichtung der Texutiermaschine bevorzugt in einem offenen Kühlkreislauf geführt. Hierzu ist die erfindungsgemäße Texturiermaschine gemäß Anspruch 9 ausgebildet. Die erwärmte Kühlluft wird in diesem Fall über die Auslaßöffnung des Außenrohres direkt in die Umgebung abgegeben.

Um die Kontaktlänge und damit die Intensität der Wärmeübertragung zwischen dem Faden und der Außenoberfläche des Kühlrohres zu verändern, ist die erfindungsgemäße Texturiermaschine bevorzugt mit den Merkmalen nach Anspruch 10 ausgeführt. Durch Verstellung des Einlauffadenführers oder des Auslauffadenführers kann eine Erhöhung oder Verringerung der Umschlingungen an dem Kühlrohr erzeugt werden. Zur Intensivierung der Kühlung wird die Umschlingung des Fadens an dem Kühlrohr erhöht. Damit wird die Anpreßkraft des Fadens vergrößert, so daß eine intensivere Kühlung des Fadens eintritt. Durch diese Weiterbildung kann somit eine Feineinstellung der Fadentemperatur am Ablaufende erreicht werden.

Zur Erzielung einer gleichmäßig guten Kräuselungsqualität ist das Kühlrohr mit der Heizeinrichtung und mit dem ersten Lieferwerk in einer Ebene vor dem Texturieraggregat angeordnet. Damit wird in der Drallzone keine zusätzliche Umlenkung des Fadens vorgenommen, die einen Rücklauf des Falschdralls im Faden zu der Heizeinrichtung behindern, vermieden.

Bei Verwendung mehrerer Kühlrohre parallel nebeneinander ist die Weiterbildung der Erfindung gemäß Anspruch 12 besonders vorteilhaft. Hierbei können mehrere nebeneinander angeordnete Kühlrohre gleichzeitig durch eine Kühlmediumquelle versorgt werden. Dazu ist zwischen dem Kühlrohr und der Kühlmedienquelle ein Sammelbehälter angeordnet. Von dem Sammelbehälter gelangt das Kühlmedium mit gleichem Druck in die an dem Sammelbehälter angeschlossenen Kühlrohre. Dieses System ist daher besonders bevorzugt bei einem offenen Kühlreislauf einsetzbar.

In den folgenden Figuren sind unter Hinweis auf die beigefügten Zeichnungen einige Ausführungsbeispiele der Erfindung gezeigt.

Es stellen dar:
- Fig. 1: eine schematische Ansicht einer erfindungsgemäßen Texturiermaschine;
- Fig. 2: schematisch einen Querschnitt einer Kühleinrichtung der Texturiermaschine aus Fig. 1;
- Fig. 3: ein weiteres Ausführungsbeispiel einer Kühleinrichtung.

In Fig. 1 ist schematisch eine Ansicht einer erfindungsgemäßen Texturiermaschine gezeigt. Die Texturiermaschine besteht aus einem Gattergestell 2, einem Prozeßgestell 3 und einem Wickelgestell 1.

Zwischen dem Prozeßgestell 3 und dem Wickelgestell 1 ist ein Bediengang 5 gebildet. Auf der zum Bediengang gegenüberliegenden Seite des Wickelgestells 1 ist das Gattergestell 2 mit Abstand zum Wickelgestell 1 angeordnet. Zwischen dem Wickelgestell 1 und dem Gattergestell 2 wird somit ein Doffgang 6 gebildet.

Die Texturiermaschine weist in Längsrichtung - in der Fig. 1 ist die Zeichnungsebene gleich der Querebene - eine Vielzahl von Bearbeitungsstellen auf für jeweils einen Faden pro Bearbeitungsstelle. Die Aufwickeleinrichtungen nehmen eine Breite von drei Bearbeitungsstellen ein. Daher sind jeweils drei Aufwickeleinrichtungen 9 - hierauf wird später eingegangen - in einer Säule übereinander im Wickelgestell 1 angeordnet. Jede Bearbeitungsstelle weist eine Vorlagespule 7 auf, auf der ein thermoplastischer Faden 4 aufgewickelt ist. Der Faden 4 wird über einen Kopffadenführer 12 und eine Umlenkrolle 11 unter einer gewissen Spannung durch das erste Lieferwerk 13 abgezogen. In dem Ausführungsbeispiel nach Fig. 1 wird der Faden zwischen dem Gattergestell 2 und dem Lieferwerk 13 ohne Rohrführung geführt. Es können jedoch in diesem Fall auch Rohrführungen verwandt werden.

In Fadenlaufrichtung hinter dem ersten Lieferwerk 13 befindet sich eine Heizeinrichtung 18, durch welche der Faden 4 läuft, wobei der Faden auf eine bestimmte Temperatur erwärmt wird. Die Heizeinrichtung ist als Hochtemperaturheizer ausgeführt, bei dem die Heizoberflächentemperatur über 300 ° C liegt. Eine derartige Heizeinrichtung ist beispielsweise aus der EP 0 412 429 (Bag 1720) bekannt. Insoweit wird auf diese Druckschrift Bezug genommen. Hinter der Heizeinrichtung 18 befindet sich eine Kühleinrichtung 19. Das Lieferwerk 13, die Heizeinrichtung 18 und die Kühleinrichtung 19 sind in einer Ebene hintereinander derart angeordnet, daß sich ein im wesentlichen gerader Fadenlauf einstellt.

Die Kühleinrichtung 19 besitzt ein Kühlrohr 16, an dessen Außenoberfläche der Faden 4 wendelförmig geführt wird. Dieses Kühlrohr 16, auf dessen Beschreibung später eingegangen wird, ist über eine Leitung 15 mit einer Kühlmediumquelle 14 verbunden. Die Kühlmediumquelle 14 fördert ein Kühlmedium in das Innere des Kühlrohres 16, so daß die Außenoberfläche des Kühlrohres 16 kontinuierlich gekühlt wird.

Im Fadenlauf vor der Kühleinrichtung 19 ist ein Einlauffadenführer 37 und in Fadenlaufrichtung hinter der Kühleinrichtung ein Auslauffadenführer 38 vorgesehen. Der Einlauffadenführer oder der Auslauffadenführer sind bevorzugt quer zur Fadenlaufrichtung verstellbar, um den Auflaufpunkt des Fadens an der Außenoberfläche des Kühlrohres 16 oder den Ablaufpunkt des Fadens an dem Kühlrohr 16 zu verändern, so daß der Faden mit mehr oder weniger Umschlingung an dem Kühlrohr 16 geführt wird.

Hinter der Kühleinrichtung 19 befindet sich ein Texturieraggregat 20. Dieses Texutieraggregat 20 kann beispielsweise als Friktionsaggregat mit auf drei Wellen angeordneten rotierenden Friktionsscheiben ausgebildet sein. Hierbei wird der Faden durch den durch die Friktionsscheiben gebildeten Zwickel geführt und verdrallt.

Im Anschluß an das Texturieraggregat 20 dient ein zweites Lieferwerk 21 dazu, den Faden 4 sowohl über die Heizeinrichtung 18 als auch über die Kühleinrichtung 19 zu ziehen.

Für den Fall, daß eine Nachbehandlung des texturierten Fadens erforderlich ist, weist die Texturiermaschine in Fadenlaufrichtung hinter dem zweiten Lieferwerk 21 einen Set-Heizer 22 auf. Dieser Set-Heizer 22 kann als gekrümmtes Heizrohr ausgebildet sein, welches von einem Heizmantel umgeben ist, wobei das Heizrohr von außen mit Dampf auf eine bestimmte Temperatur erwärmt wird. Der Set-Heizer 22 könnte wie der erste Heizer auch als Hochtemperaturheizer ausgeführt sein.

Dem zweiten Heizer 22 ist ein weiteres drittes Lieferwerk 23 nachgeordnet. Davor oder dahinter befindet sich eine Präparationseinrichtung (hier nicht gezeigt), die den Faden 4 vor Einlauf in eine Aufwicklung 9 präpariert. In der Aufwickeleinrichtung 9 wird der Faden auf eine Spule 25, die von einer Reibrolle 24 am Umfang angetrieben wird, aufgewickelt. Vor der Reibrolle 24 befindet sich eine Changiervorrichtung 26, mittels welcher der Faden 4 an der Spule 25 hin- und hergeführt und auf dieser als Kreuzwicklung aufgewickelt wird.

Ein Bediengang 5 wird zwischen dem Prozessgestell 3 und dem Wickelgestell 1 gebildet. Der Faden 4 wird dabei unterhalb einer Plattform 27 durch den Bediengang 5 geführt. Oberhalb des Bediengangs 5 ist die Kühleinrichtung 19 angeordnet, die sich im wesentlichen auf dem Prozeßgestell 3 abstützt. In dem Prozeßgestell sind entsprechend dem Fadenlauf das Textrieraggregat 20, das zweite Lieferwerk 21 und der Set-Heizer 22 angeordnet.

An dem Wickelgestell 1 ist im oberen Bereich auf der vom Bediengang abgewandten Seite das erste Lieferwerk 13 unmittelbar vor dem Eingang der Heizeinrichtung 18 angeordnet. Die Heizeinrichtung 18 stützt sich wiederum auf dem Wickelgestell 1 ab. Entsprechend dem Fadenlauf ist am unteren Ende des Wickelgestells 1 das dritte Lieferwerk 23 in dem Wickelgestell 1 befestigt. Im übrigen sind die Aufwickeleinrichtungen 9 in dem Wickelgestell 1 angeordnet.

Die Aufwickeleinrichtung 9 weist einen Spulenspeicher 8 auf, der zur Aufnahme der vollen Spule dient, wenn auf der Aufspuleinrichtung eine volle Aufwickelspule 25 erzeugt worden ist. Zur Abnahme der vollen Spule 25 wird der Spindelträger verschwenkt und die volle Spule auf eine Abrollbahn abgelegt. Die Abrollbahn ist Teil des Spulenspeichers 8. Auf der Abrollbahn wartet die volle Spule 25 bis zum Abtransport. Deswegen ist die Abrollbahn des Spulenspeichers 8 auf der Seite des Wickelgestells 1 angeordnet, welche zu dem Doffgang 6 benachbart und vom Bediengang 5 abgekehrt ist. Ferner ist jeder Aufspuleinrichtung 9 eine Hülsenzufuhreinrichtung 10 zugeordnet, die im einzelnen nicht mehr beschrieben ist.

Der Faden 4 wird hierbei mittels des ersten Lieferwerks 13 von einer Vorlagespule 7 abgezogen und in eine Drallzone geführt. Die Drallzone besteht hierbei aus der Heizeinrichtung 18, der Kühleinrichtung 19 und dem Texturieraggregat 20. Innerhalb der Drallzone erfolgt eine Verstreckung und Fixierung des Fadens 4. Der Faden 4 wird durch das zweite Lieferwerk 21 aus der Drallzone abgezogen und anschließend mit Hilfe eines dritten Lieferwerks 23 unter Schrumpfbedingung durch einen Set-Heizer 22 gefördert. Nach dem dritten Lieferwerk 23 wird der Faden 4 zur Aufwickeleinrichtung 9 geführt und zu einer Spule 25 gewickelt.

In Fig. 2 ist schematisch ein Querschnitt der Kühleinrichtung 19 gezeigt, wie sie in der Texturiermaschine in Fig. 1 eingesetzt ist. Die Kühleinrichtung 19 weist ein Kühlrohr 16 auf. Das Kühlrohr 16 besitzt ein Auflaufende 29 und ein Ablaufende 30. Der Faden 4 läuft dabei an dem Ablaufende 29 auf das Kühlrohr 16 auf und umschlingt das Kühlrohr 16 wendelförmig. Am Ablaufende 30 verläßt der Faden 4 die Oberfläche des Kühlrohres 16 und läuft weiter zum Texturieraggregat. Vor dem Ablaufende 29 ist ein Einlauffadenführer 37 angeordnet. Der Einlauffadenführer 37 ist quer zur Fadenlaufrichtung in Umfangsrichtung des Kühlrohres verschwenkbar ausgebildet. Auf der gegenüberliegenden Seite des Kühlrohres 16 ist ein Auslauffadenführer 38 vorgesehen, der ebenfalls quer zur Fadenlaufrichtung verschwenkbar ist. Durch Verstellung des Einlauffadenführers und/oder des Auslauffadenführers 38 läßt sich die Fadenumschlingung an dem Kühlrohr verändern, um beispielsweise eine intensivere Kühlung zu erhalten.

Das Kühlrohr 16 ist aus einem Außenrohr 31 und einem Innenrohr 32 gebildet. An der Außenoberfläche des Außenrohrs 31 wird der Faden 4 geführt. Im Innern des Außenrohres 31 ist das Innenrohr 32 im wesentlichen konzentrisch zum Außenrohr angeordnet. Zwischen dem Innenrohr 32 und dem Außenrohr 31 ist eine ringförmige Kühlkammer 33 gebildet. Die Kühlkammer 33 erstreckt sich vom Ablaufende 30 bis zum Auflaufende 29 des Außenrohres. Das Außenrohr 31 ist am Ablaufende 30 stirnseitig verschlossen. An der verschlossenen Stirnseite des Außenrohres 31 ist das Innenrohr 32 mit einem Ende befestigt. An dem gegenüberliegenden Ende des Innenrohres 32 ist eine Einlaßöffnung 35 an der Stirnseite des Innenrohres 32 vorgesehen. An dieser Einlaßöffnung 35 ist über eine Leitung 15 eine Kühlmediumquelle 14 mit dem Innenrohr 31 verbunden. Das Innenrohr besitzt im Bereich des Ablaufendes 30 einen Durchlaß 34, der beispielsweise durch mehrere Öffnungen im Mantel des Innenrohres 32 gebildet wird. Über den Durchlaß 34 ist der Innenraum des Innenrohres 32 mit der Kühlkammer 33 verbunden.

Das Außenrohr 31 ist an der Stirnseite des Auflaufendes 29 offen und bildet eine Auslaßöffnung 36.

Bei dem in Fig. 2 dargestellten Ausführungsbeispiel der Kühleinrichtung ist die Kühlmediumquelle 14 als Gebläse ausgebildet. Dabei wird durch das Gebläse 14 eine Kühlluft durch die Leitung 15 in das Innere des Innenrohrs 32 gefördert. Die Kühlluft gelangt von dem Innenrohr 32 durch den Durchlaß 34 in die Kühlkammer 33. In der Kühlkammer 33 fließt die Kühlluft entgegen der Fadenlaufrichtung vom Ablaufende 30 des Kühlrohres zum Auflaufende 29 des Kühlrohres. Am Ablaufende 29 wird die Kühlluft über die Auslaßöffnung 36 des Außenrohres 31 in die Umgebung abgelassen. Um eine möglichst hohe Strömungsgeschwindigkeit in der Kühlkammer 33 entgegen der Fadenlaufrichtung zu erhalten, ist der freie Strömungsquerschnitt der Kühlkammer 33 kleiner ausgebildet als der freie Strömungsquerschnitt des Innenrohres 32.

Das in Fig. 2 gezeigte Ausführungsbeispiel der Kühleinrichtung 19 ist mit einem offenen Kühlkreislauf ausgeführt. Es ist jedoch auch möglich, die warme Abluft zu sammeln und nach außen zu leiten oder die Kühleinrichtung mit einem geschlossenen Kühlkreislauf auszuführen. Hierzu ist die Auslaßöffnung 36 beispielhaft an einer Kühlmediumaufbereitung angeschlossen. Von der Kühlmediumaufbereitung kann das regenerierte Kühlmedium direkt von der Kühlmediumquelle 14 erneut in das Innenrohr 32 gefördert werden. Bei einer derartigen Anordnung können auch flüssige Kühlmedien ohne Probleme eingesetzt werden. In dem Fall, daß die warme Abluft abgeführt wird, wäre die Auslaßöffnung 36 beispielsweise an einem Sammelrohr angeschlossen. Durch das Sammelrohr wird die Abluft sodann außerhalb des klimatisierten Raumes geführt.

In Fig. 3 ist ein weiteres Ausführungsbeispiel einer Kühleinrichtung gezeigt, wie sie beispielsweise in einer Texturiermaschine nach Fig. 1 einsetzbar wäre. Hierbei ist in einer Ansicht der Fadenlauf in drei benachbarten Bearbeitungsstellen einer Texturiermaschine gezeigt. Die Fäden 4.1, 4.2 und 4.3 werden parallel über die Kühlrohre 16.1, 16.2 und 16.3 geführt. Die Kühlrohre 16.1, 16.2 und 16.3 sind über die Leitungen 15.1, 15.2 und 15.3 jeweils an einem Sammelbehälter 39 angeschlossen. Der Sammelbehälter 39 ist mit einer Klimaanlage 40 verbunden.

Bei dieser Anordnung wird von der Klimaanlage 40 in den Sammelbehälter 39 eingeleitete Kühlluft durch die Leitungen 15 zu den einzelnen Kühlrohren 16 geführt. Die Kühlrohre 16 können hierzu beispielsweise - wie zuvor zu Fig. 2 beschrieben - ebenfalls aus einem Außenrohr und einem Innenrohr gebildet sein, so daß die erwärmte Kühlluft anschließend in die Umgebung abgegeben werden kann.

Bei der erfindungsgemäßen Texturiermaschine wird somit gewährleistet, daß der Faden nach Verlassen der Heizeinrichtung insbesondere eines Hochtemperaturheizers intensiv gekühlt wird, ohne daß eine starke schockartige Kühlung bei Eintreten in die Kühleinrichtung auftritt.

Ein weiterer Vorteil liegt in der besonders kompakten Drallzone, da das Kühlrohr nur einseitige Anschlüsse zur Anbindung an eine Kühlmediumquelle aufweist.

### BEZUGSZEICHENLISTE

- 1: Wickelgestell
- 2: Gattergestell
- 3: Prozeßgestell
- 4: Faden
- 5: Bediengang
- 6: Doffgang
- 7: Vorlagespule
- 8: Spulenspeicher
- 9: Aufwickeleinrichtung
- 10: Hülsenzufuhreinrichtung
- 11: Umlenkrolle
- 12: Kopffadenführer
- 13: Erstes Lieferwerk
- 14: Kühlmediumquelle
- 15: Leitung
- 16: Kühlrohr
- 18: Heizeinrichtung
- 19: Kühleinrichtung
- 20: Texturieraggregat
- 21: Zweites Lieferwerk
- 22: Set-Heizer
- 23: Drittes Lieferwerk
- 24: Reibrolle
- 25: Spule
- 26: Changiervorrichtung
- 27: Plattform
- 28: Fadenführer
- 29: Auflaufende
- 30: Ablaufende
- 31: Außenrohr
- 32: Innenrohr
- 33: Kühlkammer
- 34: Durchlaß
- 35: Einlaßöffnung
- 36: Auslaßöffnung
- 37: Einlauffadenführer
- 38: Auslauffadenführer
- 39: Sammelbehälter
- 40: Klimaanlage

## Patentansprüche

1. Texturiermaschine zum Texturieren einer Vielzahl von thermoplastischen Fäden (4) in jeweils einer Bearbeitungsstelle, die eine Vorlagespule (7), ein erstes Lieferwerk (13), eine Heizeinrichtung (18), eine Kühleinrichtung (19), ein Texturieraggregat (20), ein zweites Lieferwerk (21) sowie eine Aufwickeleinrichtung (9) umfaßt, wobei die Kühleinrichtung (19) ein Kühlrohr (16) aufweist, welches an einer Kühlmediumquelle (14) angeschlossen und von innen durch ein Kühlmedium gekühlt ist und an welcher Außenoberfläche zumindest einer der Fäden (4) wendelförmig von einem Auflaufende (29) des Kühlrohres zu einem Ablaufende (30) des Kühlrohres (16) geführt ist, wobei das Kühlrohr (16) derart mit der Kühlmediumquelle (14) verbunden ist, daß die Außenoberfläche des Kühlrohres (16) durch ein von dem Ablaufende (30) des Kühlrohres (16) in Richtung zu dem Auflaufende (29) des Kühlrohres (16) strömendes Kühlmedium gekühlt ist, **dadurch gekennzeichnet, daß** das Kühlrohr (16) aus einem vom Faden kontaktierten Außenrohr (31) und einem innen in dem Außenrohr (31) angeordneten Innenrohr (32) besteht, daß das Außenrohr (31) am Ablaufende (30) stirnseitig verschlossen ist, daß zwischen dem Innenrohr (32) und dem Außenrohr (31) eine Kühlkammer (33) gebildet ist, daß das Innenrohr (32) im Bereich des Ablaufendes (30) einen Durchlaß (34) zur Kühlkammer (33) aufweist und daß das Innenrohr (32) im Bereich des Auflaufendes (29) mit der Kühlmediumquelle (14) verbunden ist.

2. Texturiermaschine nach Anspruch 1, **dadurch gekennzeichnet, daß** die Kühlkammer (33) im Innern des Außenrohres (31) sich im wesentlichen über die Länge und den Umfang des Außenrohres (31) erstreckt.

3. Texturiermaschine nach Anspruch 1 oder 2, **dadurch gekennzeichnet, daß** das Innenrohr (32) einen freien Strömungsquerschnitt aufweist, der größer ist als der freie Strömungsquerschnitt der Kühlkammer (33).

4. Texturiermaschine nach Anspruch 3, **dadurch gekennzeichnet, daß** der Strömungsquerschnitt des Innenrohres (32) mindestens doppelt so groß ist wie der Strömungsquerschnitt der Kühlkammer (33).

5. Texturiermachine nach einem der Ansprüche 1 bis 4, **dadurch gekennzeichnet, daß** das Außenrohr (31) an dem Auflaufende (29) eine Auslaßöffnung (36) aufweist, welche mit der Kühlkammer (33) verbunden ist und durch welche das Kühlmedium aus der Kühlkammer (33) geführt wird.

6. Texturiermaschine nach einem der Ansprüche 1 bis 5, **dadurch gekennzeichnet, daß** das Kühlmedium eine Kühlluft ist und daß die Kühlmediumquelle (14) als ein Gebläse ausgebildet ist.

7. Texturiermaschine nach einem der Ansprüche 1 bis 5, **dadurch gekennzeichnet, daß** das Kühlmedium eine Kühlluft ist und daß die Kühlmediumquelle (14) durch eine Klimaanlage gebildet ist.

8. Texturiermaschine nach Anspruch 6 oder 7, **dadurch gekennzeichnet, daß** die Auslaßöffnung (36) des Außenrohres (31) mit der Umgebung verbunden ist, so daß die erwärmte Kühlluft in die Umgebung abströmen kann.

9. Texturiermaschine nach einem der Ansprüche 1 bis 8, **dadurch gekennzeichnet, daß** im Bereich des Auflaufendes (29) vom Kühlrohr (16) ein Einlauffadenführer (37) und im Bereich des Ablaufendes (30) vom Kühlrohr (16) ein Auslauffadenführer (38) angeordnet sind und daß der Einlauffadenführer (37) und/oder der Auslauffadenführer (38) in Umfangsrichtung des Kühlrohres (16) verstellbar ist/sind.

10. Texturiermaschine nach einem der Ansprüche 1 bis 9, **dadurch gekennzeichnet, daß** das Kühlrohr (16) mit der Heizeinrichtung (18) und mit dem ersten Lieferwerk (13) in einer Ebene vor dem Texturieraggregat (20) angeordnet sind.

11. Texturiermaschine nach einem der vorgenannten Ansprüche, **dadurch gekennzeichnet, daß** zwischen dem Kühlrohr (16) und der Kühlmittelquelle (14) ein Sammelbehälter (39) angeordnet ist und daß an dem Sammelbehälter (39) mehrere Kühlrohre (16.1, 16.2, 16.3) mehrerer Bearbeitungsstellen angeschlossen sind.

## Claims

1. Texturing machine for texturing a plurality of thermoplastic yarns (4), each in a processing station, which comprises a feed yarn package (7), a first feed system (13), a heating device (18), a cooling device (19), a texturing unit (20), a second feed system (21), as well as a takeup device (9), the cooling device (19) comprising a cooling tube (16), which connects to a source of coolant (14) and is cooled from the inside by a coolant, and on the outer surface of which at least one of the yarns (4) spirally advances from a contact end (29) of the cooling tube to a takeoff end (30) of the cooling tube (16), whereby the cooling tube (16) connects to the source of coolant (14) in such a manner that the outer surface of the cooling tube (16) is cooled by a coolant flowing from the takeoff end (30) of the cooling tube (16) in direction toward the contact end (29) of the cooling tube (16), **characterized in that** the cooling tube (16) comprises an outer tube (31) contacted by the yarn and an inner tube (32) arranged inside the outer tube (31), that the outer tube (31) is closed on its front side at the takeoff end (30), that a cooling chamber (33) is formed between the inner tube (32) and the outer tube (31), that the inner tube (32) comprises a passageway (34) to the cooling chamber (33) in the region of the takeoff end (30), and that the inner tube (32) connects to the source of coolant (14) in the region of the contact end (29).

2. Texturing machine of claim 1, **characterized in that** the cooling chamber (33) extends in the interior of the outer tube (31) substantially over the length and the circumference of the outer tube (31).

3. Texturing machine of claim 1 or 2, **characterized in that** the inner tube (32) has a free flow cross section, which is greater than the free flow cross section of the cooling chamber (33).

4. Texturing machine of claim 3, **characterized in that** the flow cross section of the inner tube (32) is at least twice as large as the flow cross section of the cooling chamber (33).

5. Texturing machine of one of claims 1-4, **characterized in that** the outer tube (31) comprises at the contact end (29) an outlet opening (36), which connects to the cooling chamber (33), and through which the coolant is removed from the cooling chamber (33).

6. Texturing machine of one of claims 1-5, **characterized in that** the coolant is a cooling air, and that the source of coolant (14) is designed and constructed as a blower.

7. Texturing machine of one of claims 1-5, **characterized in that** the coolant is a cooling air, and that the source of coolant (14) is formed by an air-conditioning system.

8. Texturing machine of claim 6 or 7, **characterized in that** the outlet opening (36) of the outer tube (31) connects to the surroundings, so that the heated cooling air is able to flow off into the surroundings.

9. Texturing machine of one of claims 1-8, **characterized in that** in the region of the contact end (29) of the cooling tube (16) an inlet yarn guide (37) is arranged and an outlet yarn guide (38) in the region of the takeoff end (30) of the cooling tube (16), and that the inlet yarn guide (37) and/or the outlet yarn guide (38) are/is adjustable in the circumferential direction of the cooling tube (16).

10. Texturing machine of one of claims 1-9, **characterized in that** the cooling tube (16) with the heater (18) and with the first feed system (13) are arranged in one plane upstream of the texturing unit (20).

11. Texturing machine of one of the foregoing claims, **characterized in that** a collection tank (39) is arranged between the cooling tube (16) and the source of coolant (14), and that the collection tank (39) connects to a plurality of cooling tubes (16.1, 16.2, 16.3) of a plurality of processing stations.

## Revendications

1. Machine de texturation destinée à la texturation d'une multiplicité de fils thermoplastiques (4) dans respectivement un poste de traitement qui comporte une bobine d'alimentation (7), un premier dispositif d'alimentation (13), un dispositif de chauffage (18), un dispositif de refroidissement (19), un agrégat de texturation (20), un deuxième dispositif d'alimentation (21) ainsi qu'un dispositif d'enroulement (9), dans quel cas le dispositif de refroidissement (19) a un tube de refroidissement (16) qui est connecté à une source de milieu de refroidissement (14) et qui est refroidi de l'intérieur par un milieu de refroidissement et sur la surface extérieure duquel au moins un des fils (4) est guidé de façon hélicoïdale d'une extrémité d'entrée (29) du tube de refroidissement jusqu'à une extrémité de sortie (30) du tube de refroidissement (16), dans quel cas le tube de refroidissement (16) est relié de manière telle à la source du milieu de refroidissement (14) que la surface extérieure du tube de refroidissement (16) est refroidie par un milieu de refroidissement s'écoulant depuis l'extrémité de sortie (30) du tube de refroidissement (16) en direction de l'extrémité d'entrée (29) du tube de refroidissement (16), **caractérisée en ce que** le tube de refroidissement (6) consiste en un tube extérieur (31) contacté par le fil et en un tube intérieur (32) agencé à l'intérieur dans le tube extérieur (31), **en ce que** le tube extérieur (31) est fermé frontalement sur l'extrémité de sortie (30), **en ce qu'**une chambre de refroidissement (33) est formée entre le tube intérieur (32) et le tube extérieur (31), **en ce que** dans la région de l'extrémité de sortie (30) le tube intérieur (32) a un passage (34) vers la chambre de refroidissement (33) et **en ce que** dans la région de l'extrémité d'entrée (29) le tube intérieur (32) est relié à la source du milieu de refroidissement (14).

2. Machine de texturation selon la revendication 1, **caractérisée en ce que** la chambre de refroidissement (33) s'étend à l'intérieur du tube extérieur (31) sensiblement sur la longueur et la circonférence du tube extérieur (31).

3. Machine de texturation selon la revendication 1 ou 2, **caractérisée en ce que** le tube intérieur (32) a une section transversale d'écoulement libre qui est plus grande que la section transversale d'écoulement libre de la chambre de refroidissement (33).

4. Machine de texturation selon la revendication 3, **caractérisée en ce que** la section transversale d'écoulement du tube intérieur (32) est au moins deux fois plus grande que la section transversale d'écoulement de la chambre de refroidissement (33).

5. Machine de texturation selon l'une des revendications 1 à 4, **caractérisée en ce que** le tube extérieur (31) a un orifice de sortie (36) au niveau de l'extrémité d'arrivée (29), lequel orifice de sortie est relié à la chambre de refroidissement (33) et a travers duquel le milieu de refroidissement est guidé hors de la chambre de refroidissement (33).

6. Machine de texturation selon l'une quelconque des revendications 1 à 5, **caractérisée en ce que** le milieu de refroidissement est un air froid et **en ce que** la source du milieu de refroidissement (14) est réalisée en tant que soufflante.

7. Machine de texturation selon l'une quelconque des revendications 1 à 5, **caractérisée en ce que** le milieu de refroidissement est un air froid et **en ce que** la source du milieu de refroidissement (14) est formée par une installation de climatisation.

8. Machine de texturation selon la revendication 6 ou 7, **caractérisée en ce que** l'orifice de sortie (36) du tube extérieur (31) est relié á l'environnement, de sorte que l'air froid réchauffé peut s'écouler dans l'environnement.

9. Machine de texturation selon l'une quelconque des revendications 1 à 8, **caractérisée en ce qu'**un guide-fil d'entrée (37) est agencé dans la région d'extrémité d'entrée (29) du tube de refroidissement (16) et un guide-fil de sortie 38 est agencé dans la région d'extrémité de sortie (30) du tube de refroidissement (38) et **en ce que** le guide-fil d'entrée (37) et/ou le guide-fil de sortie (38) est/sont ajustable(s) en direction circonférentielle du tube de refroidissement (16).

10. Machine de texturation selon l'une quelconque des revendications 1 à 9, **caractérisée en ce que** le tube de refroidissement (16) est agencé avec le dispositif de chauffage (18) et le premier dispositif d'alimentation (13) dans un plan en amont de l'agrégat de texturation (20).

11. Machine de texturation selon l'une quelconque des revendications précédentes, **caractérisée en ce qu'**un récipient collecteur (39) est agencé entre le tube de refroidissement (16) et la source du milieu de refroidissement (14) et **en ce qu'**une pluralité de tubes de refroidissement (16.1, 16.2, 16.3) d'une pluralité de postes de traitement est connectée au récipient collecteur (39).
